# FASCICULE DE BREVET EUROPEEN

(11) **EP 1 686 204 B1**
(45) Date de publication et mention de la délivrance du brevet: **21.03.2007**
(21) Numéro de dépôt: 05370038.1
(22) Date de dépôt: 28.11.2005
(51) Int. Cl.: D01G 15/32

(54) **Carde comportant des moyens de recouvrement mobiles en translation**
Karde mit verschiebbaren Ummantelung
Carding machine with linearly movable casing

(30) Priorité: 26.01.2005 FR 0500778
(43) Date de publication de la demande: 02.08.2006
(73) Titulaire: Asselin-Thibeau, 59200 Tourcoing (FR)
(72) Inventeur: Descamps, Michel, 59490 Somain (FR); Marais, Jacques, 59650 Villeneuve d'Ascq (FR); Brabant, Marc, 59510 Hem (FR)
(74) Mandataire: Matkowska, Franck

(56) Documents cités:
- GB-A- 118 349
- GB-A- 869 308
- GB-A- 2 030 608
- US-A- 5 537 717
- US-A1- 2004 065 046

## Description

### Domaine technique

La présente invention concerne le domaine de l'industrie textile, et a pour objet un perfectionnement apporté aux moyens de recouvrement des cylindres d'une carde.

### Art antérieur

De manière usuelle une carde comporte une pluralité de cylindres qui sont supportés par un bâti porteur. Au moins un de ces cylindres est un cylindre de cardage qui est plus communément désigné « grand tambour » et qui est pourvu d'une garniture de cardage. A la périphérie de ce cylindre de cardage et en partie haute sont montés des organes cardants satellites. Certaines cardes peuvent comporter plusieurs cylindres de cardage successifs.

Les structures d'organes cardants sont diverses, et varient en fonction du type de carde. Par exemple, dans une première forme de réalisation, les organes cardants sont constitués par un ou plusieurs groupes de cardage successifs, chaque groupe de cardage étant composé d'un premier rouleau communément appelé « travailleur » associé à second rouleau communément appelé « débourreur » ou « balayeur ». Dans une autre forme de réalisation, les organes cardants peuvent se présenter sous la forme d'un élément de travail supérieur fixe (encore appelé « plaque cardante ») comportant une pluralité de points cardants fixes à la périphérie du cylindre de cardage.

En fonctionnement, les fibres sont introduites à l'entrée de la carde sous la forme d'un matelas de fibres, et sont individualisées à la périphérie de chaque cylindre de cardage (action de cardage) par les actions combinées des organes cardants et de la garniture périphérique du cylindre de cardage.

Une carde comporte également d'autres cylindres tels que par exemple des cylindres de formation de voile qui sont disposés en aval du demier cylindre de cardage. Parmi ces cylindres de formation de voile on trouve usuellement et principalement les cylindres dit « peigneur », les cylindres dits « condenseur », et les cylindres dits « contre-tambour».

En cours de fonctionnement d'une carde, une quantité plus ou moins importante de fibre est éjectée des cylindres, et ces fibres volantes ont tendance à être dispersées dans l'air environnant de la carde. Egalement, il est important que les fibres qui sont travaillées dans la carde ne soient pas altérées par des éléments extérieurs à la carde, afin de préserver la qualité finale du ou des voiles non-tissés produits en sortie de carde.

Dans un souci de protéger les cylindres d'une carde et les opérateurs, les fabricants de carde ont, depuis de nombreuses années, équipé leurs cardes avec des moyens de recouvrement des cylindres voir par exemple FR 2 844 526. Ces moyens de recouvrement délimitent une enceinte de protection à l'intérieur de laquelle sont logés les cylindres de la carde. En pratique, ces moyens de recouvrement sont généralement constitués de deux parois latérales fixées au sol et reliées entre-elles par au moins une paroi supérieure. Cette enceinte permet à la fois de protéger les cylindres contre des éléments extérieurs à la carde et d'éviter que les fibres volantes qui se sont échappées des cylindres ne se dispersent dans l'air environnant. II est d'ailleurs usuel de mettre en oeuvre, en combinaison avec ces moyens de recouvrement, une circulation forcée d'air de l'intérieur vers l'extérieur de l'enceinte formée par les moyens de recouvrement, au moyen par exemple d'un ventilateur, dans le but par exemple de reprendre et évacuer les fibres volantes.

La mise en oeuvre des moyens de recouvrement pose toutefois un problème d'accessibilité aux cylindres de carde. Or il est essentiel que l'utilisateur de la carde et le personnel chargé d'effectuer les opérations de maintenance ou de réparation de la carde puissent avoir accès physiquement aux cylindres de carde le plus facilement et le plus rapidement possible. A ce jour, cet accès est rendu possible par exemple en prévoyant, dans la paroi supérieure ou dans les parois latérales des moyens de recouvrement, des trappes ou portes d'accès mobiles ou démontables, ce qui n'est pas satisfaisant d'un point de vue de la rapidité et de la facilité d'accès.

### Objectif de l'invention

La présente invention vise à proposer une nouvelle solution technique au problème d'accès aux cylindres d'une carde comportant des moyens de recouvrement desdits cylindres. Plus particulièrement, l'invention vise à proposer une solution qui permet un accès facilité et rapide au moins à une partie des cylindres de la carde, et de préférence à l'ensemble des cylindres de la carde.

### Résumé de l'invention

Pour atteindre l'objectif ci-dessus, l'invention a pour objet une nouvelle carde, qui est connue de l'art antérieur en ce qu'elle comporte une pluralité de cylindres et des moyens de recouvrement permettant de former une enceinte dans laquelle sont logés les cylindres de la carde ; la carde de l'invention est caractérisée par le fait que les moyens de recouvrement comportent au moins un élément de recouvrement qui est mobile en translation.

De préférence, au moins un élément de recouvrement est mobile en translation selon un axe perpendiculaire à la direction longitudinale des cylindres de la carde.

Plus particulièrement, la carde de l'invention comporte les caractéristiques additionnelles et facultatives ci-après, prises isolément ou en combinaison les unes avec les autres :
- chaque élément de recouvrement est mobile en translation entre une position de couverture qui lui est propre et dans laquelle il recouvre au moins une partie des cylindres de la carde, et une position extrême d'ouverture dans laquelle il ne recouvre plus lesdits cylindres ;
- les moyens de recouvrement comportent au moins deux éléments de recouvrement qui sont mobiles en translation selon un axe perpendiculaire à direction longitudinale des cylindres de la carde ;
- au moins deux éléments de recouvrement ont des sens d'ouverture opposés ;
- au moins deux éléments de recouvrement présentent le même sens d'ouverture ;
- chaque élément de recouvrement peut de préférence être déplacé individuellement en translation sans que l'autre élément de recouvrement, qui présente le même sens d'ouverture ne soit déplacé; plus particulièrement, l'un des deux éléments de recouvrement mobiles est apte à recouvrir au moins en partie, et de préférence complètement, l'autre élément de recouvrement présentant le même sens d'ouverture ;
- le ou les éléments de recouvrement sont conçus en sorte que tous les cylindres de la carde sont découverts, lorsque chaque élément de recouvrement est dans sa position extrême d'ouverture ;
- chaque élément de recouvrement comporte deux parois latérales verticales disposées de part et d'autre des cylindres de la carde et une paroi supérieure reliant les deux parois latérales ;
- la carde comporte, pour chaque élément de recouvrement mobile, des moyens de guidage en translation ; plus particulièrement, les moyens de guidage en translation de chaque élément de recouvrement mobile comportent au moins deux rails de guidage rectilignes qui sont fixés de part et d'autre des cylindres et qui coopèrent avec des moyens de roulement solidaires des éléments de recouvrement.

### Brève description des dessins

D'autres caractéristiques et avantages de l'invention apparaîtront plus clairement à la lecture de la description détaillée ci-après de deux variantes préférées de réalisation d'une carde de l'invention, laquelle description est donnée à titre d'exemple non limitatif et non exhaustif de l'invention, et en référence aux dessins annexés sur lesquels :
- la figure 1 est une vue d'ensemble, en perspective d'une première variante de réalisation d'une carde de l'invention équipée de moyens de recouvrement mobiles en translation,
- la figure 2 est une vue de côté de la carde de la figure 1 avec un agrandissement en perspective des moyens de roulement d'un élément de recouvrement,
- la figure 3 comporte une vue de face et une vue de coté des moyens de roulement d'un élément de recouvrement,
- la figure 4 est une vue schématique de côté de carde de la figure 1, sur laquelle tous les éléments de recouvrement de la carde sont dans leur position de couverture,
- la figure 5 est une vue schématique de côté de carde de la figure 1, sur laquelle les deux éléments de recouvrement centraux de la carde sont dans une position intermédiaire entre leur deux positions extrêmes de couverture et d'ouverture, et les deux autres éléments de recouvrement sont dans leur position extrême de couverture,
- la figure 6 est une vue schématique de côté de carde de la figure 1, sur laquelle tous les éléments de recouvrement de la carde sont dans leur position extrême d'ouverture,
- la figure 7 est une vue d'ensemble, en perspective d'une deuxième variante de réalisation d'une carde de l'invention équipée de moyens de recouvrement mobiles en translation,
- la figure 8 est une vue de côté de la carde de la figure 7, tous les éléments de recouvrement étant en position de couverture, et
- la figure 9 une vue de côté de la carde de la figure 7, tous les éléments de recouvrement étant en position d'ouverture.

### Description détaillée

On a représenté sur les figures annexées une carde comportant un ensemble 2 de cylindres (20, 21,....) sensiblement parallèles, et des moyens de recouvrement 1 qui délimitent une enceinte de protection E à l'intérieur de laquelle est logé l'ensemble 2 de cylindres (20, 21,....).

L'ensemble 2 de cylindres de carde est connu en soi et sera donc très brièvement décrit. Il comporte depuis l'entrée vers la sortie de carde : un rouleau alimentaire 20, un cylindre 21, un premier cylindre de cardage rotatif 22, plus communément appelé avant-train, un cylindre de transfert 23, encore communément appelé « communicateur », un deuxième cylindre de cardage 24, communément appelé « grand tambour », des cylindres de formation de voile 25 et 26 (par exemple des cylindres de type peigneur ou condenseur) formant chacun une sortie de carde. Plusieurs groupes cardants 27 satellites sont en outre montés à la périphérie et en partie supérieure de l'avant-train 22 et du grand tambour 24, chaque groupe cardant 27 étant composé d'un rouleau balayeur 27a et d'un rouleau travailleur 27b.

Cet ensemble 2 de cylindres (20,21,...) permet de fabriquer en parallèle deux voiles non-tissés, par exemple à base de fibres synthétiques du type polypropylène, polyéthylène,..., et/ou de fibres naturelles du type coton, et/ou de fibres artificielles de type viscose,...

L'ensemble 2 de cylindres de carde (20,21,...) des figures annexées est donné à titre uniquement d'exemple, et n'est pas limitatif de l'invention. Les moyens de recouvrement de l'invention peuvent en effet être utilisés avec toute configuration possible d'ensemble de cylindres de carde. En particulier l'invention peut être mise en oeuvre non seulement sur tout type de carde non-tissé, mais également sur tout type de carde laine.

Les moyens de recouvrement 1 sont réalisés conformément à une variante préférée de réalisation de l'invention qui va à présent être détaillée.

Les moyens de recouvrement 1 sont constitués de quatre éléments de recouvrement individuels 10, 11, 12, 13 distincts.

En référence à la figure 1, chaque élément individuel de recouvrement 10, 11, 12, ou 13 comporte deux parois latérales verticales V, disposées de part et d'autre des cylindres de carde et une paroi supérieure H reliant les deux parois latérales V. De préférence chaque paroi H, V est translucide au moins sur une partie de sa surface, en sorte de permettre un contrôle visuel des cylindres depuis l'extérieur, lorsque tous les éléments de recouvrement sont dans leur position de fermeture. Chaque élément individuel 10, 11, 12, 13 est par exemple constitué d'une ossature 10a, 11a, 12a, 13a (figure 2) qui est formée d'un assemblage de profilés en métal et sur laquelle sont fixées des panneaux de verre ou de plastique translucide 10b, 11b, 12b, 13b.

Chaque élément de recouvrement 10, 11, 12, 13 est mobile et guidé individuellement en translation par rapport au sol selon un axe MD (figure 1) qui est perpendiculaire à la direction longitudinale CD des cylindres (20, 21,...) de la carde (direction CD parallèle aux axes longitudinaux des cylindres).

Les figures 2 et 3 illustrent un exemple de réalisation des moyens mis en oeuvre pour la translation guidée de chaque élément de recouvrement 10, 11, 12, 13. En référence à ces figures 2 et 3, pour permettre son mouvement de translation guidée, chaque élément de recouvrement 10, 11 ,12, 13 comporte, au niveau du bord inférieur de ses parois latérales V, des roulettes R montées libres en rotation, et coopérant avec un chemin de roulement. Plus particulièrement, ce chemin de roulement consiste en un rail de guidage R' rectiligne, qui est fixé au sol, en étant orienté parallèlement à l'axe de translation MD des éléments de recouvrement. Chaque élément de recouvrement 10, 11, 12 13 est posé, par l'intermédiaire de ses roulettes R sur deux rails de guidage R', qui lui sont propres, et qui sont fixés parallèlement l'un à l'autre de part et d'autre des cylindres de la carde, et peut ainsi rouler sur ces deux rails R' en étant guidé en translation.

L'invention n'est pas limitée à la structure de roulement précitée du type roulettes R /rails de guidage R', mais peut être mise en oeuvre avec tout moyen équivalent remplissant la même fonction, c'est-à-dire avec tout moyen permettant un guidage en translation par rapport au sol de chaque élément de recouvrement. Les moyens de roulement (R, R') peuvent par exemple être remplacés par des moyens de coulissement, de type glissières.

On a représenté sur les figures 1, 2 et 4, les éléments de recouvrement 10, 11, 12, et 13 lorsqu'ils sont chacun dans leur première positon extrême dite de couverture. Dans cette configuration, les éléments de recouvrement 10, 11, 12, 13 sont sensiblement juxtaposés selon leur axe de translation MD, et délimitent l'enceinte de protection E précitée.

Dans sa position de couverture, l'élément de recouvrement 10 recouvre les cylindres 20,21, sensiblement une moitié amont du premier cylindre de cardage 22, et les groupes cardants 27 à la périphérie de cette moitié amont de cylindre 22.

Dans sa position de couverture, l'élément de recouvrement 11 recouvre l'autre moitié aval du cylindre de cardage 22 et le groupe cardant 27 à la périphérie de cette autre moitié aval de cylindre 22, le cylindre communicateur 23, sensiblement une moitié amont du deuxième cylindre de cardage 24, et les rouleaux des groupes cardants 27 à la périphérie de cette moitié amont de cylindre 24.

Dans sa position de couverture, l'élément de recouvrement 12 recouvre l'autre moitié aval du cylindre de cardage 24 et les rouleaux des groupes cardant 27 à la périphérie de cette autre moitié aval du cylindre 24, la quasi-totalité du cylindre de formation de voile inférieur 26 et sensiblement une moitié amont du cylindre de formation de voile supérieur 25.

Dans sa position de couverture, l'élément de recouvrement 13 recouvre l'autre moitié aval du cylindre de formation de voile supérieur 25.

On notera que les parois supérieures H des éléments de recouvrement 10 et 11 sont courbes en sorte de suivre au plus près les cylindres qui sont couverts par ces éléments 10 et 11 en position de couverture.

On a représenté sur la figure 6, les éléments de recouvrement 10, 11, 12, et 13 lorsqu'ils sont chacun dans leur seconde position extrême dite d'ouverture. Dans cette configuration, tous les cylindres de la carde sont découverts, et sont ainsi avantageusement très facilement accessibles.

Pour amener les éléments de recouvrement 10 et 11 dans leur position extrême d'ouverture, il suffit de les tirer ou de les pousser manuellement en sorte de les déplacer selon l'axe MD et dans le sens G (vers la gauche sur les figures). A l'inverse, pour amener les éléments de recouvrement 12 et 13 dans leur position extrême d'ouverture, il suffit de les tirer ou de les pousser manuellement en sorte de les déplacer selon l'axe MD et dans le sens opposé D (vers la droite sur des figures).

De préférence, pour faciliter sa manoeuvre entre ses deux positions extrêmes de couverture et d'ouverture, chaque élément de recouvrement 10, 11, 12, 13 est équipé d'au moins une poignée ou équivalent (non représentée) qui est fixée sur une de ses parois latérales (V).

En référence à la figure 6, les deux éléments de recouvrement 10 et 11 qui présentent le même sens d'ouverture (sens G) sont conçus de telle sorte que l'élément de recouvrement central est apte à recouvrir complètement l'autre élément de recouvrement 10, notamment lorsque les deux éléments 10 et 11 sont dans leur position d'ouverture. Il en est de même pour les deux éléments de recouvrement 12 et 13 qui présentent le même sens d'ouverture (sens D), l'élément de recouvrement central 12 étant apte à recouvrir complètement l'autre élément de recouvrement 13. Pour la mise en oeuvre de cette solution, les rails de guidage R' de l'élément de recouvrement 10 (respectivement 13) sont décalés en position vers l'intérieur par rapport aux rails de guidage R' de l'élément de recouvrement 11 (respectivement 12).

Cette solution permet avantageusement un gain de place lorsque les éléments de recouvrement sont amenés dans leur position d'ouverture, par rapport à une autre solution possible de l'invention dans laquelle les éléments de recouvrement ne peuvent pas se recouvrir. En effet, dans les variantes des figures annexées, les éléments de recouvrement 10 et 11 (respectivement 12 et 13), lorsqu'ils sont dans leur position d'ouverture, occupent avantageusement sensiblement la même place au sol qu'un seul élément 11 (respectivement 12) ce qui permet de minimiser l'encombrement des éléments de recouvrement.

Dans la variante préférée de réalisation des figures annexées, en position extrême d'ouverture, l'élément de recouvrement 11 (respectivement 12) recouvre intégralement l'élément de recouvrement 10 (respectivement 13). Dans une autre variante de réalisation non représentée, l'élément de recouvrement 11 (respectivement 12) pourrait recouvrir une partie seulement de l'élément de recouvrement 10 (respectivement 13).

De préférence, lorsque tous les éléments de recouvrement sont en position extrême d'ouverture, tous les cylindres de la carde sont découverts. Néanmoins, dans une autre variante de réalisation de l'invention permettant un accès aux cylindres plus limité, une partie des cylindres (par exemple dans la partie amont et/ou dans la partie aval de la carde) pourrait rester couverte lorsque tous les éléments de recouvrement sont dans leur position extrême d'ouverture.

Lorsque les éléments de recouvrement 10, 11, 12, 13 sont dans leur position extrême d'ouverture (figure 6), un opérateur peut facilement accéder physiquement aux cylindres découverts de la carde, et réaliser par exemple des opérations usuelles de maintenance de nettoyage ou de réparation. Une fois ces opérations terminées, il suffit à l'opérateur de refermer la carde en translatant manuellement chaque élément de recouvrement selon l'axe MD et dans le sens opposé à son sens d'ouverture, jusqu'à sa position de couverture.

Egalement, dans la variante préférée de réalisation des figures annexées, il est avantageusement possible de déplacer individuellement un seul élément de recouvrement en sorte de découvrir uniquement les cylindres auxquels on souhaite accéder. Par exemple, en référence à la figure 5, si l'on veut accéder uniquement à la moitié amont (respectivement aval) du cylindre de cardage 24 ou au cylindre communicateur 23 (respectivement au cylindre de sortie inférieur 26 et la moitié amont du cylindre de sortie supérieur 25), on déplace dans sa position d'ouverture uniquement l'élément de recouvrement 11 (respectivement 12), les autres éléments de recouvrement pouvant rester en position de couverture.

La variante de réalisation des figures 7 à 9 diffère de la variante des figures 1 à 6 en ce que l'on a remplacé les éléments de recouvrement individuels 12 et 13 précités par un uniquement élément de recouvrement 12' mobile en translation selon l'axe MD (sens d'ouverture D). Egalement dans cette variante, au moins une des parois latérales verticales de cet élément de recouvrement 12' comporte deux panneaux P1 et P2, dont l'un P2 est de préférence monté pivotant par rapport à l'autre P1, au moyen de charnières (figure 8).

L'invention n'est pas limitée aux exemples préférés de réalisation des figures annexées. On pourra notamment, dans le cadre plus général de l'invention, réaliser des moyens de recouvrement comportant un nombre différent d'éléments individuels de recouvrement. Egalement, dans la variante la plus simple de réalisation, la carde pourrait ne comporter qu'un seul élément de recouvrement mobile en translation et dimensionné en sorte de recouvrir, dans sa positon de couverture, la totalité des cylindres de la carde.

## Revendications

1. Carde comportant une pluralité de cylindres (20,21,22,...27) et des moyens de recouvrement permettant de former une enceinte (E) dans laquelle sont logés les cylindres de la carde, **caractérisée en ce que** les moyens de recouvrement (1) comportent au moins un élément de recouvrement qui est conçu pour recouvrir au moins une partie des cylindres de la carde et qui est mobile en translation.

2. Carde selon la revendication 1 **caractérisée en ce qu'**au moins un élément de recouvrement est mobile en translation selon un axe (MD) perpendiculaire à la direction longitudinale (CD) des cylindres de la carde.

3. Carde selon la revendication 1 ou 2 **caractérisée en ce que** chaque élément de recouvrement est mobile en translation entre une position de couverture qui lui est propre et dans laquelle il recouvre au moins une partie des cylindres de la carde, et une position extrême d'ouverture dans laquelle il ne recouvre plus lesdits cylindres.

4. Carde selon l'une des revendications 1 à 3 **caractérisée en ce que** les moyens de recouvrement (1) comportent au moins deux éléments de recouvrement qui sont mobiles en translation selon un axe (MD) perpendiculaire à direction longitudinale (CD) des cylindres de la carde.

5. Carde selon la revendication 4 **caractérisée en ce qu'**au moins deux éléments de recouvrement (11 et 12) ont des sens d'ouverture (G et D) opposés.

6. Carde selon l'une des revendications 4 ou 5 **caractérisée en ce qu**'au moins deux éléments de recouvrement (10 et 11 / 12 et 13), présentent le même sens d'ouverture (G ou D).

7. Carde selon la revendication 6 **caractérisée en ce que** chaque élément de recouvrement peut être déplacé individuellement en translation sans que l'autre élément de recouvrement, qui présente le même sens d'ouverture (G ou D), ne soit déplacé.,

8. Carde selon la revendication 6 ou 7 **caractérisée en ce que** l'un (11/12) des deux éléments de recouvrement mobiles est apte à recouvrir au moins en partie l'autre élément de recouvrement (10/13) présentant le même sens d'ouverture (G/D).

9. Carde selon la revendication 8 **caractérisée en ce que** l'un (11/12) des deux éléments de recouvrement mobiles est apte à recouvrir complètement l'autre élément de recouvrement (10/13) présentant le même sens d'ouverture (G/D).

10. Carde selon l'une des revendications 1 à 9 **caractérisée en ce que** le ou les éléments de recouvrement (10, 11, 12, 13) sont conçus en sorte que tous les cylindres de la carde sont découverts, lorsque chaque élément de recouvrement ( 10, 11, 12, 13) est dans sa position extrême d'ouverture.

11. Carde selon l'une des revendications 1 à 10 **caractérisée en ce que** chaque élément de recouvrement comporte deux parois latérales (V) verticales disposées de part et d'autre des cylindres (20,21,...) de la carde et une paroi supérieure (H) reliant les deux parois latérales.

12. Carde selon l'une des revendications 1 à 11 **caractérisée en ce qu**'elle comporte pour chaque élément de recouvrement mobile (10, 11, 12, 13) des moyens de guidage en translation.

13. Carde selon la revendication 12 **caractérisée en ce que** les moyens de guidage en translation de chaque élément de recouvrement mobile (10, 11, 12, 13) comportent au moins deux rails de guidage rectilignes (R') qui sont fixés de part et d'autre des cylindres (20, 21,...), et qui coopèrent avec des moyens de roulement (R) solidaires des éléments de recouvrement.

## Claims

1. A carding machine comprising a plurality of cylinders (20, 21, 22, ..., 27) and covering means enabling to form an enclosure (E) in which the carding machine cylinders are accommodated, **characterised in that** the covering means (1) comprise at least a covering element, designed to cover at least a part of the carding machine cylinders and which is mobile in translation.

2. A carding machine according to claim 1 **characterised in that** at least one covering element is mobile in translation according to an axis (MD) that is perpendicular to the longitudinal direction (CD) of the carding machine cylinders.

3. A carding machine according to claim 1 or 2 **characterised in that** each covering element is mobile in translation between an own covering position and in which it covers at least a part of the carding machine cylinders, and an extreme opening position in which it does not cover said cylinders anymore.

4. A carding machine according to claims 1 to 3 **characterised in that** the covering means (1) comprise at least two covering elements which are mobile in translation according to an axis (MD) perpendicular to the longitudinal direction (CD) of the carding machine cylinders.

5. A carding machine according to claim 4 **characterised in that** at least two covering elements (11 and 12) have opposite directions of opening (G and D).

6. A carding machine according to one of the claims 4 or 5 **characterised in that** at least two covering means (10 and 11/12 and 13), have the same direction of opening (G or D).

7. A carding machine according to claim 6 **characterised in that** each covering means can be individually moved in translation without the other covering element, which have the same direction of opening (G or D), be moved.

8. A carding machine according to claim 6 or 7 **characterised in that** one (11/12) of the two mobile covering elements is able to cover at least partly the other covering element (10/13) having the same direction of opening (G/D).

9. A carding machine according to claim 8 **characterised in that** one (11/12) of the two mobile covering elements is able to entirely cover the other covering element (10/13) having the same direction of opening (G/D).

10. A carding machine according to one of the claims 1 to 9 **characterised in that** the covering elements (10, 11, 12, 13) are so designed that all the carding machine cylinders are uncovered when each covering element (10, 11, 12, 13) is in its extreme opening position.

11. A carding machine according to one of the claims 1 to 10 **characterised in that** each covering element comprise two vertical side walls (V) laid out on both sides of the carding machine cylinders (20, 21,...) and an upper wall (H) linking the two side walls.

12. A carding machine according to one of the claims 1 to 11 **characterised in that** it comprises for each mobile covering element (10, 11, 12, 13) means of guidance in translation.

13. A carding machine according to claim 12, **characterised in that** the means of guidance in translation of each mobile covering element (10, 11, 12, 13) comprise at least two rectilinear guide rails (R') fixed on both sides of the carding machine cylinders (20, 21,...), and which act in concert with integral means of rolling (R) of the covering elements.

## Patentansprüche

1. Karde, mit einer Mehrzahl an Zylindern (20,21,22...27) und mit Abdeckmitteln, welche eine Ummantelung (E) bilden, in der die Zylinder der Karde angeordnet sind, **dadurch gekennzeichnet, dass** die Abdeckmittel (1) wenigstens ein Abdeckelement umfassen, das dazu ausgebildet oder bestimmt ist, wenigstens einen Teil der Karden-Zylinder abzudecken, und das verschiebbar ist.

2. Karde nach Anspruch 1, **dadurch gekennzeichnet, dass** wenigstens ein Abdeckelement entlang einer Achse (MD) verschiebbar ist, die senkrecht zur Längsrichtung (CD) der Kardenzylinder verläuft.

3. Karde nach Anspruch 1 oder 2, **dadurch gekennzeichnet, dass** jedes Abdeckelement zwischen einer ihm zugehörenden Abdeckstellung, in der es wenigstens einen Teil der Kardenzylinder abdeckt, und einer extremen Offenstellung verschiebbar ist, in der es die Zylinder nicht mehr abdeckt,

4. Karde nach einem der Ansprüche 1 bis 3, **dadurch gekennzeichnet, dass** die Abdeckmittel (1) wenigstens zwei Abdeckelemente umfassen, die entlang einer Achse (MD) verschiebbar sind, die senkrecht zur Längsachse (CD) der Kardenzylinder verläuft.

5. Karde nach Anspruch 4, **dadurch gekennzeichnet, dass** wenigstens zwei Abdeckelemente (11 und 12) entgegengesetzte Öffnungsrichtungen (G und D) haben.

6. Karde nach einem der Ansprüche 3 oder 5, **dadurch gekennzeichnet, dass** wenigstens zwei Abdeckelemente (10 und 11/ 12 und 13) die gleiche Öffnungsrichtung (G oder D) haben.

7. Karde nach Anspruch 6, **dadurch gekennzeichnet, dass** jedes Abdeckelement individuell verschoben werden kann, ohne dass das andere Abdeckelement, das die gleiche Öffnungsrichtung (G oder D) präsentiert, verschoben wird.

8. Karde nach Anspruch 6 oder 7, **dadurch gekennzeichnet, dass** eines (11/12) der zwei verschiebbaren Abdeckelemente geeignet ist, wenigstens teilweise das andere Abdeckelement (10/13), das die gleiche Richtung seiner Öffnung präsentiert, zu überdecken.

9. Karde nach Anspruch 8, **dadurch gekennzeichnet, dass** das eine (11/12) der beiden beweglichen Abdeckelemente geeignet ist, das andere Abdeckelement (10/13), das die gleiche Richtung seiner Öffnung hat, vollständig zu überdecken.

10. Karde nach einem der Ansprüche 1 bis 9, **dadurch gekennzeichnet, dass** das oder die Abdeckelemente (10,11,12,13) derart gestaltet sind, dass alle Zylinder der Karde freigelegt sind, wenn jedes Abdeckelement (10,11,12,13) sich in seiner extremen Offenstellung befindet.

11. Karde nach einem der Ansprüche 1 bis 10, **dadurch gekennzeichnet, dass** jedes Abdeckelement zwei vertikale Seitenwände (V) aufweist, die auf beiden Seiten der Zylinder (20,21...) der Karde angeordnet sind, sowie eine obere Wand (H), welche die beiden Seitenwände verbindet.

12. Karde nach einem der Ansprüche 1 bis 11, **dadurch gekennzeichnet, dass** sie für jedes verschiebbare Abdeckelement (10,11,12,13) Führungsmittel für die Verschiebung aufweist.

13. Karde nach Anspruch 12, **dadurch gekennzeichnet, dass** die Verschiebe-Führungsmittel von jedem beweglichen Abdeckelement (10,11,12,13) wenigstens zwei geradlinige Führungsschienen (R') aufweisen, die beiderseits der Zylinder (20,21...) fixiert sind und die mit Rollmittel ( R) zusammenwirken, welche mit den Abdeckelementen eine Einheit bilden.
